# EUROPÄISCHE PATENTSCHRIFT

(11) **EP 0 002 810 B1**
(45) Veröffentlichungstag und Bekanntmachung des Hinweises auf die Patenterteilung: **03.03.1982**
(21) Anmeldenummer: 78101804.9
(22) Anmeldetag: 21.12.1978
(51) Int. Cl.: A47L 5/18, E01H 1/08, A62C 33/00

(54) **Verfahren zum Entfernen von Schadstoffe enthaltenden festen und/oder flüssigen Medien**
Apparatus for removing liquids or solids containing harmful matter
Dispositif d'évacuation de liquides ou solides contenant des produits nocifs

(30) Priorität: 24.12.1977 DE 2758038
(43) Veröffentlichungstag der Anmeldung: 11.07.1979
(73) Patentinhaber: Crema, Erhard, D-6457 Maintal (DE)
(72) Erfinder: Crema, Erhard, D-6457 Maintal (DE)
(74) Vertreter: Strasse, Joachim, Dipl.-Ing.

## Beschreibung

Im immer stärkeren Umfang werden Vorrichtung zur Beseitigung von in Produktionsprozessen oder plötzlich durch unvorhersehbare Ereignisse anfallende Abfallstoffe oder Schadstoffe benötigt. Bei Betriebs-oder Verkehrsunfällen müssen oft Säuren, Laugen, Öl oder sonstige schädliche Flüssigkeiten sowie feste Stoffe in verschiedenen Körnungen beseitigt werden. Die hierfür in der Praxis eingesetzten Geräte arbeiten mit einem Luftsog, mit dem sie Schadstoffe in einen Transportbehälter hineinziehen. Die Erzeugung des Unterdrucks erfolgt hierbei entweder mittels eines Elektroantriebes oder durch Druckluftantrieb. Diejenigen Vorrichtungen, bei denen der Unterdruck mit einem Elektroantrieb erzeugt wird, benötigen einen Stromanschluß, so daß abseits von Anschlußmöglichkeiten nicht gearbeitet werden kann. Unfälle ereignen sich jedoch auch in unwegsamen Gebieten. Das Heranführen von Stromgeneratoren an Unfallstellen ist häufig beschwelich und zeitaufwendig, um schnell genug die Schadstoffe beseitigen zu können, ohne daß eine Verseuchung eintritt.

Zum anderen sind solche Geräte für die Beseitigung von Stoffen mit Explosionsgefahr nicht geeignet, weil die Gefahr von Funkenbildung in dem Elektroantrieb bzw. in den Zufürleitungen besteht.

Diejenigen Geräte, die mit Druckluft zu betreiben sind, haben den Nachteil, daß für die Inbetriebnahme des Vorhandensein eines Drucklauftanschlusses erforderlich ist, und dadurch die Einsatzmöglichkeit außerhalb von speziell mit Druckluftanlagen versehenen Industriebereichen nicht gegeben ist.

Aus den vorstehenden Gründen bezeiht sich die Erfindung auf eine Vorrichtung zum Entfernen von Schadstoffe enthaltenden festen und/oder flüssigen Medien. Erfindungsgemäss ist die Vorrichtung für ein Feuerwehrfahrzeug vorgesehen und verwendet die am Fahrzeug vorhandene Feuerlöschpumpe welcher eine Wasserstrahlpumpe nachgeordnet ist, durch die das einer Wasservorlage entnommene Wasser dieser wieder zuführbar ist, wobei durch den ander Saugseite der Wasserstrahlpumpe entstehende Unterdruck die Medien über eine Saugleitung ansaugbar sind. Eine solche Vorrichtung ist aus der französischen Patentschrift Nr. 392808 bekannt und vom Prinzip her geeignet, sowohl überall einsetzbar zu sein, und auch den nötigen Unterdruck zu erzeugen. Allerdings ist das aus der französischen Patentschrift Nr. 392808 bekannte Fahrzeug vollständig und ausschließlich mit den Aggregaten zum Erzeugen des Unterdrucks und mit dem Wasservorrat bestückt. Deshalb können die Schmutzstoffe in den Wasserkreislauf geraten. Es besteht deshalb die Aufgabe, die vorstehende Vorrichtung für die eingangs genannten Zwecke so weiter zu entwickeln, daß eine überall und universell verwendbare kleine und leicht hantierbare Vorrichtung verfügbar wird, die dennoch wirkungsvoll und getrennt von anderen Medien die Schadstoffe sicher bis zur Kapazitätsgrenze aufzunehmen vermag. Die Lösung besteht erfindungsgemäß darin, daß als Zusatzgerät die Wasserstrahlpumpe, sowie ein zum Fernhalten der Medien von der Wasservorlage in der Saugleitung anschließbarer Auffangbehälter mit Zyklonendeckel vorgesehen sind, in welchem Auffangbehälter eine Verbindung zur Umgebungsluft selbsttätig herstellbar ist, bevor die Medien die Auslaßöffnung für die Förderluft erreichen.

Eine derartige Vorrichtung zum Beseitigen von Schadstoffen ist mobil und kann leicht als Zusatzgerät an einem Feuerwehrfahrzeug mitgeführt werden. Die übrige Einrichtung eines Feuerwehrfahrzeugs bleibt erhalten und kann wie üblich eingesetzt werden. Die Beseitigung von Schadstoffen erfolgt auf einfachem Wege, ohne daß aufwendige bzw. zusätzliche Antriebsaggregate erforderlich werden. Das Entfernen von Schadstoffen enthaltenden Medien ist zuverlässig möglich. Es lassen sich nicht nur Flüssigkeiten aus nahezu 10 Meter Tiefe anheben, sondern es kann auch zum Beispiel das bei Löscharbeiten anfallende Wasser vollständig wieder abgesaugt werden, so daß Wasserschäden größeren Umfangs vermeidbar werden. Mit Hilfe der Erfindung ist ein "Trockensaugen" möglich. Auch ist sichergestellt, daß das Wasser zur Erzeugung der Saugluft nicht mit den Schadstoffen in Beruhrung kommt, so daß mitgeführtes Löschwasser oder sogar Trinkwaser im Erzeugungskreislauf für den Unterdruck benutzt werden kann. Ein Auswechseln des Antriebswassers ist demzufolge nach erfolgtem Einsatz nicht erforderlich. Um hinreichend Wasser für den Kreislauf zur Verfügung zu haben, kann der zumindest eine Belüftungsöffnung aufweisende Tank vom Feuerlöschfahrzeug benutzt werden. Der Kreislauf setzt sich demnach aus dem Tank als Behälter für die Wasservorlage sowie einer Verbindung zwischen der Wasserzuführöffnung und der Wasserauslaßöffnung des Tanks zusammen, wobei in der Verbindungsleitung hintereinander die Kreiselpumpe und die Wasserstrahlpumpe als Zusatzaggregat angeordnet sind. Mit einfachen Zusatzgeräten läßt sich so ein Löschfahrzeug der Feuerwehr für den erfindungsgemäßen Zweck einsetzen. Da die bekannten Feuerlöschpumpen Betriebsdrücke von 8 bar oder sogar 12 bar aufweisen, sind Saughöhen bis nahezu 10 m möglich. Das bedeutet, daß zum Beispiel ein Feuerlöschfahrzeug an einem Hang stehen kann, um an dessen Fuß befindliche Schadstoffe zu entfernen. Dies kann insbesondere dann von Wichtigkeit sein, wenn beispielsweise bei einem auslaufenden Öltank eines Eisenbahnwaggons ein Löschfahrzeug nicht unmittelbar an die Unfallstelle heranfahren kann, sondern zum Beispiel nur von einer weiter entfernt liegenden Überführung die Reinigungsarbeit vornehmbar ist. Mit Hilfe der erfindungsgemäßen Vorrichtung, bei der Geräte von Löschfahrzeugen verwendet werden, bereitet ein Entfernen von mit Schadstoffen versehenen Medien auch bei sehr hohen Niveauunterschieden keine Schwierigkeiten.

Sollten Löschfahrzeuge eingesetzt werden, die keinen eigenen Tank aufweisen, so kann ein bekanntes Normfaß als Behälter für die Wasservorlage dienen. Als Antriebsmittel zum Fördern des Wassers in dem Kreislauf wird in jedem Fall die Feuerlöschpumpe des Fahrzeugs benutzt.

Um ein Eintreten der angesaugten Medien und damit der Schadstoffe in den Wasserkreislauf auszuschließen, werden die Medien vorzugsweise in den einen Deckel aufweisenden Auffangbehälter derart eingeführt, daß eine zur Wandung tangentiale bewegung der Medien erfolgt. Die zum Ansaugstutzen der Wasserstrahlpumpe gelangende Förderluft wird ihrerseits durch eine ein Ventil aufweisende Öffnung im Deckel des Auffangbehälters abgeführt, Dabei ist das Ventil von einem im Auffangbehälter vorhandenen Schwimmer derart betätigbar, daß das Ventil eine Verbindung zur Umgebungsluft herstellt, bevor die angesaugten Medien die Auslaßöffnung für die Förderluft erreichen. Durch die Verbindung zur Umgebungsluft wird das Ansaugen der die Schadstoffe enthaltenden festen und/oder flüssigen Medien unterbunden und die Wasserstrahlpumpe zieht ausschließlich Umgebungsluft an. Der Behälterdeckel des Auffangbehälters ist also als Zyklonaufsatz ausgebildet.

Damit mit Hilfe der erfindungsgemäßen Vorrichtung tatsächlich Flüssigkeiten aus mehr als 9 Meter Tiefe angesaugt werden können, ist die Wasserstrahlpumpe derart ausgebildet, daß ein Unterdruck von vorzugsweise mindestens 0,1 bar erzeugt wird, sofern die im Wasserkreislauf angeordnete Kreiselpumpe einen Betriebsdruck von vorzugsweise 8 bar bis ungefähr vorzugsweise 12 bar aufweist.

Wird die Vorrichtung mit einem Löschfahrzeug oder mit einem Fahrzeug des Technischen Hilfsdienstes benutzt, die keinen eigenen Tank haben, oder der nicht einsatzbereit ist, so wird für die-Wasservorlage vorzugsweise ein Normfaß des Fassungsvermögens von 200 Liter eingesetzt, das einen nach außen gewölbten Deckel aufweist, durch den der Anschlußstutzen für die Wasserzufuhr zur die Wasserzufuhr bzw. Wasserrückführung von der Wasserstrahlpumpe geführt sind. Gleichzeitig weist die Deckeloberfläche Öffnungen zum Entweichen von Luft auf. Um zu verhinderen, daß das von der Wasserstrahlpumpe kommende Wasser durch die belüftungsöffnungen im Deckel des Fasses herausspritzt, wird das von der Wasserstrahlpumpe kommende Druckwaser im Deckelbereich in etwa horizontal außerhalb der Öffnungen in einen Wasserkasten eingeleitet, der bodenseitig mit Öffnungen versehen ist, durch die das Druckwasser und die Förderluft in den unteren Bereich des Behälters gelangen.

Um eine hohe Saugleistung der Wasserstrahlpumpe zu erzielen, darf dieser nur wenig Luft zugeführt werden. Daher weist der Anschlußstutzen für die Wasserzufuhr ein bis in den Bodenbereich ragendes Ansaugrohr auf. In diesem Bereich hat sich nämlich das zurückgeführte Wasser beruhigt und zeigt nur noch einen geringen Luftanteil.

Um sicherzustellen, daß dem geschlossenen Kreislauf tatsächlich keine Schadstoffe über die Saugleitung zugeführt werden, weist das Ventil in der Deckelöffnung des Sammelbehälters ein zur Saugseite der Wasserstrahlpumpe angeordnetes Gehäuseoberteil und ein Öffnungen aufweisendes Gehäuseunterteil auf, in dem ein von dem Schwimmer bewegbarer Hohlkörper verschiebbar angeordnet ist. Sobald der Sammelbehälter hinreichend gefüllt ist, erfolgt ein Anheben des Schwimmers und somit ein Bewegen des Hohlkörpers. Durch das Anheben des Hohlkörpers innerhalb des Gehäuseunterteils erfolgt eine Verbindung zwischen der Saugseite der Wasserstrahlpumpe und den Öffnungen im Gehäuseunterteil. Ein weiteres Ansaugen der die Schadstoffe enthaltenden flüssigen und/oder festen Medien wird dadurch unterbunden. Um sicherzustellen, daß während des Ansaugprozesses der Hohlkörper innerhalb des Ventilkörpers nicht bewegt wird, ist der Hohlkörper zylinderförmig ausgebildet und weist an seinen Enden nach außen ragende Kragen auf, wobei der untere Kragen über die Öffnungen im Gehäuseunterteil mit dem Außendruck beaufschlagbar ist und eine größere Fläche aufweist als der obere von dem Unterdruck beaufschlagte Kragen.

Um ein Ansaugen von Medien zum Beispiel auch von verunreinigten Wasseroberflächen zu ermöglichen, können flüssige Medien über einen Skimmer rechteckigen Umrisses angesaugt werden, von dem zwei gegenüberliegende Seiten als Auftriebskörper ausgebildet sind die wiederum derart miteinander verbunden werden, daß die Medien in den Zwischenraum gelangen und eine Löcher aufweisende erste Platte zwischen den Auftriebskörpern des Skimmers überfluten. Um ein einfaches und einwandfreies Entfernen der Schadstoffe zu ermöglichen, ist das Ansaugrohr, das vorzugsweise verstellbar angeordnet ist, derart mit dem Skimmer verbunden, daß die Schadstoffe von der Flüssigkeitsoberfläche durch die Löcher der ersten Platte hindurch ansaugbar sind, indem parallel zur ersten Platte eine zweite geschlossene Platte als Boden des Skimmers angeordnet ist.

Weitere Einzelheiten, Vorteile und Merkmale der Erfindung ergeben sich aus der nachfolgenden Beschreibung der Zeichnung.

Es zeigen:
Fig. 1 eine Vorrichtung zum Entfernen von Schadstoffe enthalten den Medien, bei der ein Feucherlöschfahrzeug mit eigenem Tank verwendet wird,
Fig. 2 eine Vorrichtung zum Entfernen von Schadstoffe enthaltenden Medien, bei der ein Feurlöschfahrzeug ohne eigenen Tank benutzt wird,
Fig. 3 einen Sammelbehälter zur Aufnahme der die Schadstoffe enthaltenden Medien,
Fig. 4 ein Belüftungsventil für den Sammelbehälter nach Fig. 3,
Fig. 5 eine Schnittdarstellung des Deckelbereichs eines Fasses, der als Wasservorlage für Vorrichtungen benutzt wird, bei denen das verwendete Löschfahrzeug keinen eigenen Tank hat,
Fig. 6 eine Draufsicht des Fasses nach Fig. 5 mit herausgebrochenem Teil und
Fig. 7 einen Skimmer zum Entfernen von Schadstoffen auf Flüssigkeitsoberflächen.

In den Fig. 1 und 2 ist schematisch jeweils eine Vorrichtung zum Entfernen von Schadstoffe enthaltenden festen und/oder flüssigen Medien dargestellt, bei denen ein Löschfahrzeug 10 bzw. 12 verwendet wird. Das Löschfahrzeug 10 nach Fig. 1 besitzt einen eigenen Wassertank 14. An den Tankfüllstutzen 16 für die Wasserzuführung ist vorzugsweise über ein nicht näher bezeichnetes Zwischen stück der Auslaßkanal einer Wasserstrahlpumpe 18 angeschlossen. der Treibwasserzulauf der Wasserstrahlpumpe ist über einen Druckschlauch 20 mit einer als Kreiselpumpe ausgebildeten Feuerlöschpumpe 22 verbunden, deren Eintrittsöffnung an den Wassertank 14 angeschlossen ist. Wird nun die Feuerlöschpumpe 22 in Betrieb gesetzt, so wird Wasser aus dem Tank 14 über die Pumpe 22, den Druckschlauch 20 durch die Wasserstrahlpumpe 18 gedrückt, um wiederum über den Tankfüllstutzen 16 in den Tank zu gelangen. Bei einem Betriebsdruck der Feuerlöschpumpe 22 von vorzugsweise 8 bar bis 12 bar wird an den Saugstutzen der Wasserstrahlpumpe 18 ein Unterdruck von etwa 0,1 bar erzeugt. Dieser Unterdruck wird ausgenutzt, um über einen Vakuumschlauch 26 bzw. Saugschlauch 28 die zu entfernenden Medien über eine Düse 30 ansaugen zu können. Um zu verhindern, daß die angesaugten mit Schadstoffen vermengten Medien in den Wasserkreislauf gelangen, der von dem Tank 14, der Feuerlöschpumpe 22, dem Druckschlauch 20, der Wasserstrahlpumpe 18 und der Verbindung zwischen der Wasserstrahlpumpe 18 und dem Tank 14 über den Tankfüllstutzen 16 gebildet wird, ist zwischen dem Vakuumschlauch 26 und dem Saugschlauch 28 ein Sammelbehälter 32 eingebaut. Der Sammelbehälter 32 hat vorzugsweise die Form eines Normfasses, das einen Stützring 34 aufweist, um beim Ansaugen der Medien eine Implosion des Sammelbehälters 32 zu verhindern. Vorzugsweise besteht der Stützring 34 aus einem dem Faß 32 angepaßten mit einem Steg nach außen Liegenden T-Profil. Dabei ist der Ring 34 in zwei gleiche Hälften geteilt und wird über ein Scharnier und einen Spannverschluß zusammengehalten. Um ein Verrutschen am Faß zu verhindern, ist im Ring eine Gummilasche angebracht. Durch den Stützring 34 wird verhindert, daß eine Deformierung des Fasses 32 erfolgt.

Der Sammelbehälter 32 wird von einem Deckel 36 abgeschlossen, der einen Zyklondeckel darstellt. Des weiteren befindet sich im Deckel ein Belüftungsventil 38.

Sowohl der Zyklondeckel 36 als auch das Beluftungsventil 38 wird im Zusammenhang mit den Fig. 3'und 4 näher beschrieben werden. Um zu verhindern, daß der Saugschlauch 28 elektrostatisch aufgeladen wird, liegt er auf Erdpotential. Damit ist sichergestellt, daß mit der erfindungsgemäßen Vorrichtung auch explosive Schadstoffe bzw. Medien angesaugt werden können.

In Fig. 2 ist eine erfindungsgemäße Vorrichtung dargestellt, bei der nicht ein Tank des Löschfahrzeuges 12 für eine Wasservorlage dient, sondern ein außerhalb des Löschfahrzeuges 12 angeordnetes Faß 40 diese Aufgabe erfüllt. Ansonsten werden in dem Ausführungsbeispiel nach Fig. 2 die gleichen Elemente wie in Fig. 1 benutzt, so daß diese ebenfalls mit den gleichen Bezugszeichen versehen sind. Der geschlossene Kreislauf, in dem die Wasserstrahlpumpe 18 wie die Feuerlöschpumpe 22 angeordnet ist, besteht aus einer Druckschlauchverbindung 42 zwischen der Kreiselpumpe 22 und dem Treibwasserzulauf der Wasserstrahlpumpe 18, dem Faß 40 sowie einer Wasserrückführungsleitung 44 zwischen dem Faß 40 sowie und der Kreiselpumpe 22. Auch im Ausführungsbeispiel nach Fig. 2 werden die Schadstoffe von dem zuvor erwähnten geschlossenen Wasserkreislauf durch den im Zusammenhang mit Fig. 1 beschriebenen Sammelbehälter 32 ferngehalten. Der nähere Aufbau des Fasses 40 für die Wasservorlage des geschlossenen Wasserkreislaufes wird im Zusammenhang mit den Fig. 5 und 6 geschildert.

In Fig. 3 ist vergrößert der Sammelbehälter 32 der Fig. 1 und 2 dargestellt. Dieser besteht vorzugsweise aus einem einseitig offenen Normfaß, das zur Verstärkung den Stützring 34 aufweist. Der Deckel 36 des Sammelbehälters 32 ist als Zyklondeckel ausgebildet. Das bedeutet, daß die über die Saugleitung 28 angesaugten die Schadstoffe enthaltenden Medien tangential über einen Ansaugstutzen 46 in den Deckelbereich eingeführt werden. Die zur Wasserstrahlpumpe 18 angesaugte Förderluft wird dem Sammelbehälter 32 über ein am Deckel 36 angeordnetes Belüftungsventil 38 entnommen. Die Funktionsweise des Belüftungsventiles 38 wird im Zusammenhang mit der Fig. 4 näher geschildert. Des weiteren ist der Fig. 3 ein Schwimmer 50 zu entnehmen, der das Belüftungsventil 38 betätigt. Zwischen dem Schwimmer 50 und der tangentialen Einführung des die Schadstoffe enthaltenden Mediums befindet sich eine Wandung 52, um ein unmittelbares Auftreffen von Flüssigkeiten auf den Schwimmer zu vermeiden. Um einen dichtenden Abschluß zwischen dem Deckel 36 und dem Sammelbehälterunterteil zu erzielen, sind Dichtungsring im Randbereich des Deckels 36 vorgesehen.

Der Fig. 4 ist in vergrößerter Darstellung das Belüftungsventil für den Sammelbehälter 32 zu entnehmen, durch das die Förderluft zum Ansaugen der Medien zur Wasserstrahlpumpe 18 gelangt. Das Belüftungsventil 38 besteht aus einem Ventilgehäuse, der sich wiederum aus einem Gehäuseunterteil 54 und einem Gehäuseoberteil 58 zusammensetzt. Als Ventilkörper dient ein Hohlkolben 60, welcher vom Schwimmer 50 beim Erreichen des maximalen Füllstandes im Behälter 32 angehoben wird, wodurch im Gehäuse angebrachte Öffnungen 62 eine Verbindung der Außenluft mit dem Ventilinneren herstellen, so daß ein weiteres Ansaugen der von einer Fläche zu entfernenden Medien wegen des sofort eintretenden Druckausgleichs unterbleibt. Dadurch ist sichergestellt, daß in den zuvor beschriebenen geschlossenen Kreislauf keine Schadstoffe gelangen können. Wenn zu Beginn eines Reinigungsprozesses der Deckel 36 auf den Behälter 32 aufgesetzt wird, erfolgt ein sofortiges Abdichten, sofern die Wasserstrahlpumpe 18 in Betrieb ist. Der Hohlkolben 60 verschließt dabei die Öffnung 62. Ein Bleiben in dieser Position ist durch die erfindungsgemäße Ausgestaltung des Hohlkolbens 60 sichergestellt. Der Hohlkolben 60 weist nämlich eine Zylinderform mit an den Enden nach außen ragenden Kragen auf. Dabei ist die freie Fläche des unteren Kragens größer als die Fläche des oberen Kragens. Die untere Kragenfläche wird nun von dem durch die Öffnung 62 hindurchtretenden Atmosphärendruck beaufschlagt, der obere Kragen , dagegen von dem in der erfindungsgemäßen Vorrichtung vorherrschenden Unterdruck. Demzufolge bewirkt der Außendruck auf den unteren Kragen einen dichtenden Abschluß zwischen dem Hohlkolben 62 und den in den Kragenbereichen vorhandenen Dichtungen 64 bzw. 66. Ein Unterbrechen des Saugvorgangs erfolgt erst dann, wenn der Schwimmer 50 über ein nicht dargestelltes Gestänge den Hohlkolben 60 derart anhebt, daß eine Verbindung zwischen der Außenluft über die Öffnung 62 zum Inneren des Belüftungsventils eintritt.

In den Fig. 5 und 6 sind Ausschnitte des Behälters 40 in Fig. 2 dargestellt, der als Wasservorlage für den geschlossenen Wasserkreislauf dient. Bei dem Behälter 40 handelt es sich vorzugsweise ebenfalls um ein Normfaß das durch einen gewölbten Deckel 68 abgeschlossen wird. Durch den Deckel 68 werden Anschlußstutzen 70 bzw. 72 geführt, die zum einen das Treibwasser entnehmen und zum anderen das von der Wasserstrahlpumpe 18, zurückfliessende Druckwasser aufnehmen. Dabei wird das Druckwasser im Deckelbereich nahezu horizontal eingeführt. Das Treibwasser wird über einen bis in den Bodenbereich reichenden Stutzen 74 dem Behälter 40 entnommen. Wie der Draufsicht der Fig. 6 zu entnehmen ist, sind im Deckelbereich Löcher 78 zur Belüftung des Behälters vorgesehen. Der Druckwasseranschluß selbst mündet in einem Wasserkasten 81, der unterhalb des Deckels 68 außerhalb der Öffnungen 78 angeordnet und bodenseitig mit Druchtritten 76 versehen ist. Durch diese gelangt das mit der Förderluft vermischte Druckwasser in den unteren Bereich des Behälters 40. Im Deckelbereich unterhalb der Öffnungen 78 außerhalb des Wasserkastens 81 ist des weiteren ein Spritzblech 79 vorgesehen, um zu verhindern, daß Wasser über die Entlüftungslöcher 78 nach außen tritt. Um zu verhindern, daß Wasser aus dem Behälter austritt, sind Dichtungsringe zwischen dem Behälterrand und dem Deckel sowie ein vom Deckel. ins Innere ragender Kragen 30 vorgesehen.

Schließlich ist in Fig. 7 ein Skimmer dargestellt, der anstelle der Düse 30 in den Fig. 1 und 2 zum Ansaugen der die Schadstoffe enthaltenden Medien vorzugsweise in Flüssigkeiten einsetzbar ist. Der Skimmer 82 weist dabei einen vorzugsweise rechteckigen Umriß auf. Des weiteren sind zwei Auftriebskörper 84 und 86 vorgesehen, die parallel zueinander angeordnet sind. Die Schwimmauftriebskörper 84 und 86 sind durch Stege 88 und 90 derart verbunden, daß zwischen die Auftriebskörper 84 und 86 Flüssigkeit gelangen kann. Des weiteren befindet sich im unteren Randbereich der Auftriebskörper 84 und 86 eine mit Löchern 92 versehene Platte 94. Der Auftrieb des Skimmers 82 ist derart gewählt, daß der Skimmer in eine von Schadstoffen zu befreiende Flüssigkeit eintauchen kann, so daß die mit Löchern 92 versehenen Platte 94 etwas unterhalb der Flüssigkeitsoberfläche zu liegen kommt. In der Fig. 7 ist dieser Abstand mit x bezeichnet. Versuche haben gezeigt, daß dieser Abstand in etwa 1 cm betragen soll. Der gesamte Skimmer 82 befindet sich dann vorzugsweise etwa y = 2 cm innerhalb der Flüssigkeit und wird bodenseitig mit einer geschlossenen Platte 98 abgeschlossen. Um nun die Oberfläche von den Schadstoffen zu befreien, wird ein Ansaugrohr 96 vorzugsweise zentral mit der Platte 94 derart verbunden, daß die Schadstoffe durch die Löcher 92 von der Oberfläche her kommend hindurch in das Ansaugrohr 96 gelangen, um in einem Sammel behälter 32 aufgenommen zu werden. Dabei zeigen die Platten 94 und 98 eine Düsenwirkung. Vorzugsweise ist dabei das Ansaugrohr 96 verstellbar angeordnet, um nahezu sämtliche Bereiche einer willkürlich begrenzten Flüssigkeitsoberfläche reinigen zu können. Verschiedene Stellungen des Ansaugrohrs 96 sind gestrichelt dargestellt.

Mit Hilfe der erfindungsgemäßen Vorrichtung ist es erstmals möglich, mit einfachen Mitteln ohne zusätzliche Energiequellen - wenn man von den vorhandenen Aggregaten eines Feuerlöschfahrzeuges absieht - ein Entfernen von in Medien vorhandenen Schadstoffen herbeizuführen, insbesondere Flüssigkeiten anzusaugen, die zu dem Ansaugaggregat in Form einer Wasserstrahlpumpe Höhendifferenzen von fast bis zu 10 m aufweisen. Die erfindungsgemäße Vorrichtung ist schnell einsatzbereit und kann selbst an unzugänglichen Orten aufgrund der leichten Überwindung von Niveaudifferenzen eingesetzt werden, soweit in den von den Schadstoffen zu reinigenden Gebieten Zufahrtswege für Löschfahrzeuge vorhanden sind.

Ohne den Bereich der Erfindung einzuschränken, ist selbstverständlich auch die Möglichkeit gegeben, die erfindungsgemäße Vorrichtung zum Beispiel in Löschboote einzusetzen, wenn zum Beispiel eine Wasseroberfläche gereinigt werden soll, auf der Öl schwimmt. In einem solchen Fall wäre die Wasservorlage ein Meer, ein See oder ein Fluß, auf dem sich das Löschboot befindet.

Da nur eine geringe Wasservorlage zum Betreiben der erfindungsgemäßen Vorrichtung benötigt wird, ist ebenfalls die Möglichkeit gegeben, zum Beispiel entsprechend als Feuerwehrgerät ausgerüstete Luftfahrzeuge, wie Hubschrauber, mit den erforderlichen Einrichtungen zu versehen, um an Orten, die mit Landfahrzeugen nicht erreichbar sind, Schadstoffe zu entfernen, die in festen und/oder flüssigen Medien vorhanden sind.

## Patentansprüche

1. Vorrichtung für ein Feuerwehrfahrzeug (10) zum Entfernen von Schadstoffe enthaltenden festen und/oder flüssigen Medien unter Verwendung der am Fahrzeug (10) vorhandenen Feuerlöschpumpe (22), welcher Feuerlöschpumpe (22) eine Wasserstrahlpumpe (18) nachgeordnet ist, durch die das einer Wasservorlage (14) entnommene Wasser dieser wieder zuführbar ist, wobei durch den an der Saugseite der Wasserstrahlpumpe (18) entstehenden Unterdruck die Medien über eine Saugleitung (26, 28) ansaugbar sind, dadurch gekennzeichnet, daß als Zusatzgeräte die Wasserstrahlpumpe (18) sowie ein zum Fernhalten der Medien von der Wasservorlage (14) in der Saugleitung (26, 28) anschließbarer Auffangbehälter (32) mit Zyklondeckel (36) vorgesehen sind, in welchem Auffangbehälter (32) eine Verbindung zur Umgebungsluft selbsttätig herstellbar ist, bevor die Medien die Auslaßöffnung für die Förderluft erreichen.

2. Vorrichtung nach Anspruch 1, dadurch gekennzeichnet, daß die Feuerlöschpumpe (22) eine Kreiselpumpe ist, die bei einem Betriebsdruck von vorzugsweise über 8 bar bis vorzugsweise 12 bar zur Erzeugung eines Druck von ungefähr 0,1 bar auf der Saugseite der Wasserstrahlpumpe (18) arbeitet.

3. Vorrichtung nach Anspruch 1, dadurch gekennzeichnet, daß für das selbsttätige Herstellen der Verbindung mit der Außenluft und zum Aufheben des Unterdrucks im Behälter (14) bei Erreichen eines bestimmten Füllstandes ein Ventil vorgesehen ist, das von einem in dem Auffangbehälter (32) vorhandenen Schwimmer (50) betätigbar ist.

4. Vorrichtung nach Anspruch 1 bis 3, dadurch gekennzeichnet, daß der Behälter (14) für die Wasservorlage des Wasserkreislaufs (14, 16, 18, 20, 22) der übliche mit Belüftungsöffnungen versehene Löschwasser-VorratsTank (14) des Feuerlöschfahrzeuges (10) ist.

5. Vorrichtung nach Anspruch 1 bis 3, dadurch gekennzeichnet, daß der Behälter vom Feuerlöschfahrzeug unabhängig und vorzugsweise ein Normfass (40) ist.

6. Vorrichtung nach Anspruch 5, dadurch gekennzeichnet, daß im Deckelbereich des Behälters (40) zur Aufnahme der Wässervorlage Anschlußstutzen (70, 72) für das Treibwasser bzw. Druckwasser der Wasserstrahlpumpe (18) und Öffnungen (78) zum Entweichen von Luft vorgesehen sind.

7. Vorrichtung nach Anspruch 6, dadurch gekennzeichnet, daß das von der Wasserstrahlpumpe kommende Druckwasser im Deckelbereich etwa horizontal außerhalb der Öffnungen (78) in einen Wasserkasten (81) einleitbar ist, der bodenseitig mit Öffnungen (76) versehen ist, durch die das Druckwasser und die Förderluft in den unteren Bereich des Behälters (40) gelangen.

8. Vorrichtung nach Anspruch 6, dadurch gekennzeichnet, daß der Anschlußstutzen (70) für das Treibwasser der Wasserstrahlpumpe (18) ein bis zum Bodenbereich des Fasses (40) ragendes Ansaugrohr ist.

9. Vorrichtung nach Anspruch 1 und 2, dadurch gekennzeichnet, daß das Ventile (38) aus einem zu der Saugseite der Wasserstrahlpumpe (18) hin angeordneten Gehäuseoberteil (58) und einem Öffnungen (62) aufweisenden Gehäuseunterteil (54) besteht, in denen ein von dem Schwimmer (50) bewegbarer Hohlkörper (60) verschiebbar angeordnet ist, wobei bei Anheben des Hohlkörpers (60) eine Verbindung zwischen den Öffnungen (62) und der Saugseite der Wasserstrahlpumpe (18) hergestellt ist.

10. Vorrichtung nach Anspruch 8, dadurch gekennzeichnet, daß der Hohlkörper (60) eine Zylinderform mit an seinen Enden nach außen ragenden Kragen aufweist, wobei der untere Kragen über die Öffnungen (62) im Gehäuseunterteil (60) mit dem Außendruck beaufschlagbar ist und eine größere Fläche aufweist als der obere von dem Underdruck beaufschlagbare Kragen, und daß bei gegenüber der Außenluft geschlossenem Ventil (38) die äußere Fläche des unteren Kragens und die innere Fläche des oberen Kragens oder zumindest ein Teil davon auf Dichtungselementen (64, 66) liegen.

## Claims

1. An apparatus for a fire engine (10) for removing solid and/or liquid matter containing harmful substances by using the fire extinguishing pump (22) mounted on the engine (10) after which fire extinguishing pump (22) a water jet injector pump (18) is arranged by means of which the water taken from a hydraulic seal (14) can be returned to said hydraulic seal, whereby the low pressure generated at the suction end of the water jet injector pump (18) the matter can be sucked up via a suction line (26, 28), wherein as auxiliary means there are provided the water jet injector pump (18) as well as a collecting tank (32) with a cyclone cap (36) to be connected to the suction line (26, 28) in order to keep away the matter from the hydraulic seal (14), in which collecting tank (32) communication with the atmosphere can be established automatically prior to the matter reaching the outlet opening for the pumping air.

2. An apparatus as defined in Claim 1 wherein the fire extinguishing pump (22) is a centrifugal pump operating at a working pressure of preferably more than 8 bars and preferably up to 12 bars in order to generate a pressure of approximately 0,1 bar at the suction end of the water jet pump (18).

3. An apparatus as defined in claim 1 wherein a valve is provided that can be actuated by a float (50) in the collecting container (32) in order to automatically establish communication with the atmosphere and to take off the vacuum in the reservoir (14) when a predetermined filling level has been reached.

4. An apparatus as defined in claims 1 to 3 wherein the reservoir (14) for the water seal of the water circulation (14, 16, 18, 20, 22) is the conventional water reservoir for fire extinguishing (14) provided with ventilating openings of the fire engine (10).

5. An apparatus as defined in claims 1 to 3 wherein the reservoir is self-contained and independent of the fire engine and preferably is a standard barrel (40).

6. An apparatus as defined in claim 5 wherein connecting sleeves (70, 72) for the driving water or, resp. compressed water of the water jet pump (18) and openings (78) for the escape of air are provided in the cap area of the reservoir (40) for containing the water seal.

7. An apparatus as defined in claim 6 wherein the pressurized water coming from the water jet pump, in the cap area, perhaps horizontally outside the openings (78), can be led into a water tank (81) being provided with openings (76) on its bottom surface through which openings the pressurized water and the pumping air are reaching the lower region of the reservoir (40).

8. An apparatus as defined in claim 6 wherein the connecting sleeve (70) for the driving water of the water jet pump (18) is a suction pipe projecting into the bottom area of the barrel (40).

9. An apparatus as defined in claims 1 and 2 wherein the valve (38) is composed of a housing top (58) arranged toward the suction end of the water jet pump (18) and a housing bottom (54) provided with openings (62), in which a hollow body (60) that can be moved by the float (50) is movably arranged, whereby the lifting of the hollow body (60) a connection is made between the openings (62) and the suction end of the water jet pump (18).

10. An apparatus as defined in claim 8 wherein the hollow body (60) is of cylindric shape with outwardly extending collars at its ends, where the lower collar via the openings (62) in the housing bottom (60) can be supplied with the outside pressure and presents a larger surface than the upper collar to which low pressure can be admitted, and that when the valve (38) is closed to the atmosphere, the outer surface of the lower collar and the inner surface of the upper collar, or at least a portion thereof, are positioned on packing elements (64, 66).

## Revendications

1. Appareil pour une voiture-pompiers (10) à enlever des matières solides et/ou liquides contenant des substances nuisibles, en utilisant la pompe d'incendie (22) disponible à la voiture (10), à la suite de cette pompe d'incendie (22) une pompe par jet d'eau (18) est arrangée, par laquelle l'eau prise d'une soupape d'eau (14) peut être ramenee à celle-ci, où par le vide se produisant au bout d'aspiration de la pompe par jet d'eau (18) les matières peuvent être aspirées via une conduite d'aspiration (26, 28), caractérisé en ce que comme appareillage complémentaire on a prévu la pompe par jet d'eau (18) ainsi qu'un collecteur (32) avec un couvercle à cyclone (36) à raccorder dans la conduite d'aspiration (26, 28) pour préserver la soupape d'eau (14) de matières, dans cette collecteur (32) une communication à l'air extérieur peut être établie automatiquement avant que les matières arrivent à l'ouverture de sortie pour l'air primaire.

2. Appareil selon 1, caractérisé en ce que la pompe d'incendie (22) est une pompe centrifugue travaillant à une pression de service préférablement de plus de 8 bars à 12 bars de préférence, pour la génération d'une pression de 0,1 bar environ au bout d'aspiration de la pompe par jet d'eau (18).

3. Appareil selon 1, caractérisé en ce qu'une soupape est prévue pour établir automatiquement la communication à l'air extérieur et pour supprimer le vide dans le réservoir (14) quand une hauteur fixée de remplissage est atteinte, cette soupape pouvant être commandée par un flotteur (50) dans le collecteur (32).

4. Appareil selon 1 à 3, caractérisé en ce que la réservoir (14) pour la soupape d'eau de la circulation d'eau (14, 16, 18, 20, 22) est le standard réservoir d'eau à éteindre l'incendie (14) étant pourvu des ouvertures de ventilation, de la voiture-pompiers (10).

5. Appareil selon 1 à 3, caractérisé en ce que le réservoir est indépendant de la voiture-pompiers est préférablement est un tonneau standardisé (40).

6. Appareil selon 5, caractérisé en ce que dans la zone de dôme du réservoir (40) pour loger la soupape d'eau, on a prévu des ajutoirs (70, 72) pour l'eau motrice ou plutôt l'eau sous pression de la pompe par jet d'eau (18), ainsi que des ouvertures (78) pour l'échappement de l'air.

7. Appareil selon 6, caractérisé en ce que l'eau sous pression sortant de la pompe par jet d'eau, dans la zone de dôme, à peu près horizontalement à l'extérieur des ouvertures (78), peut être amenée dans une caisse à eau (81) étant pourvue des ouvertures (76) à son fond par lesquelles l'eau sous pression et l'air primaire arrivent à la zone inférieure du réservoir (40).

8. Appareil selon 6, caractérisé en ce que l'ajutoir (70) pour l'eau motrice de la pompe par jet d'eau (18) est une tubulure d'aspiration pénétrant jusqu'à la zone de fond du tonneau (40).

. 9. Appareil selon 1 et 2, caractérisé en ce que la soupape (38) est constituée par une partie supérieure de corps (58) arrangée vers le bout d'aspiration de la pompe par jet d'eau (18) et par une partie inférieure de corps (54) ayant des ouvertures (62), dans lesquelles un corps creux (60) est mobilement disposé à mettre en mouvement par le flotteur (50), où par le soulèvement du corps creux (60) une communcation est établie entre les ouvertures (62) et le bout d'aspiration de la pompe par jet d'eau (18).

10. Appareil selon 8, caractérisé en ce que le corps creux (60) est en forme de cylindre ayant des collets se projetant à l'extérieur à ses extrémités, où le collet inférieur peut être alimenté avec la pression extérieure via les ouvertures (62) dans la partie inférieure du corps (60) et présente une plus grande surface que le collet supérieur à alimenter par le vide, et en ce que la surface extérieure du collet inférieur et la surface intérieure du collet supérieur, ou au moins une partie de cela, sont placées sur garnitures (64, 66) quand la soupape (38) est fermée à l'atmosphère.
